# EUROPÄISCHE PATENTANMELDUNG

(11) **EP 4 649 871 A1**
(43) Veröffentlichungstag der Anmeldung: **19.11.2025**
(21) Anmeldenummer: 25173755.7
(22) Anmeldetag: 30.04.2025
(51) Int. Cl.: A47L 5/36, A47L 9/00, A47L 7/00

(54) **SAUGREINIGUNGSGERÄT**

(30) Priorität: 13.05.2024 DE 102024113322
(71) Anmelder: Alfred Kärcher SE & Co. KG, 71364 Winnenden (DE)
(72) Erfinder: Distler, Christoph, 71364 Winnenden (DE); Scholl, Dominik, 71364 Winnenden (DE)
(74) Vertreter: Hoeger, Stellrecht & Partner Patentanwälte mbB

(57) **Zusammenfassung**

Die Erfindung betrifft ein Saugreinigungsgerät (10) mit einem Gerätekörper (12), der einen Sauggutbehälter (24) mit einem Aufnahmeraum (38) für Sauggut und einen auf dem Sauggutbehälter (24) angeordneten Saugkopf (26) mit einem Saugaggregat (40) aufweist, das über mindestens eine Filtereinrichtung (42) mit dem Aufnahmeraum (38) in Strömungsverbindung steht, wobei der Gerätekörper (12) eine erste Längsseite (28) und eine zweite Längsseite (30) aufweist, die über eine erste Querseite (32) und eine Querseite (34) miteinander verbunden sind, wobei an der ersten Querseite (32) ein Saugeinlass (36) angeordnet ist, der mit dem Aufnahmeraum (38) in Strömungsverbindung steht, und wobei das Saugaggregat (40) über einen Luftauslasskanal (52) mit einem an der zweiten Querseite (34) angeordneten Luftauslass (54) in Strömungsverbindung steht. Um das Saugreinigungsgerät (10) derart weiterzubilden, dass es eine geringere Geräuschemission aufweist, wird vorgeschlagen, das der Luftauslasskanal (52) einen ersten und einen zweiten Kanalabschnitt (56, 58) aufweist, wobei sich der erste Kanalabschnitt (56) in Richtung auf eine der beiden Querseiten (32, 34) und sich der zweite Kanalabschnitt (58) in Richtung auf die andere der beiden Querseiten (32, 34) erstreckt, wobei in den Kanalabschnitten (56, 58) jeweils Schallabsorber (72, 78) angeordnet sind.

## Beschreibung

Die Erfindung betrifft ein Saugreinigungsgerät mit einem Gerätekörper, der einen Sauggutbehälter mit einem Aufnahmeraum für Sauggut und einen auf dem Sauggutbehälter angeordneten Saugkopf mit einem Saugaggregat aufweist, das über mindestens eine Filtereinrichtung mit dem Aufnahmeraum in Strömungsverbindung steht zur Erzeugung einer Saugströmung, wobei der Gerätekörper eine erste Längsseite und eine zweite Längsseite aufweist, die über eine erste Querseite und eine zweite Querseite miteinander verbunden sind, wobei an der ersten Querseite ein Saugeinlass angeordnet ist, der mit dem Aufnahmeraum in Strömungsverbindung steht, und wobei das Saugaggregat über einen Luftauslasskanal mit einem an der zweiten Querseite angeordneten Luftauslass Strömungsverbindung steht.

Derartige Saugreinigungsgeräte sind beispielsweise aus der WO 2006/108460 A1 und der DE 10 2020 132 594 A1 bekannt. Sie weisen einen Gerätekörper auf, der einen Sauggutbehälter mit einem Aufnahmeraum für Sauggut und einen auf dem Sauggutbehälter angeordneten Saugkopf mit einem Saugaggregat umfasst. Das Saugaggregat steht über mindestens eine Filtereinrichtung mit dem Aufnahmeraum in Strömungsverbindung zur Erzeugung einer Saugströmung. Der Gerätekörper weist eine erste Längsseite und eine zweite Längsseite auf, die über eine erste Querseite und eine zweite Querseite miteinander verbunden sind. An der ersten Querseite ist ein Saugeinlass angeordnet, der mit dem Aufnahmeraum in Strömungsverbindung steht, und an der zweiten Querseite ist mindestens ein Luftauslass angeordnet. Über einen Luftauslasskanal steht das Saugaggregat mit dem Luftauslass in Strömungsverbindung. Mittels des Saugaggregats kann der Aufnahmeraum mit einer Saugströmung beaufschlagt werden, unter deren Einfluss mit Sauggut beladene Saugluft eingesaugt werden kann. Das Sauggut kann mithilfe von mindestens einer Filtereinrichtung, die im Strömungsweg zwischen dem Aufnahmeraum und dem Saugaggregat angeordnet ist, von der Saugluft getrennt und im Aufnahmeraum gesammelt werden. Die Saugluft kann anschließend vom Saugaggregat über einen Luftauslasskanal und einen Luftauslass aus dem Gerätekörper entweichen. Der Betrieb des Saugreinigungsgeräts ist mit einer Geräuschemission verbunden.

Aufgabe der vorliegenden Erfindung ist es, ein Saugreinigungsgerät der eingangs genannten Art derart weiterzubilden, dass es eine geringere Geräuschemission aufweist.

Diese Aufgabe wird bei einem Saugreinigungsgerät der gattungsgemäßen Art erfindungsgemäß dadurch gelöst, dass der Luftauslasskanal einen ersten und einen zweiten Kanalabschnitt aufweist, wobei sich der erste Kanalabschnitt ausgehend von einem Auslassbereich des Saugaggregats in Richtung auf eine der beiden Querseiten erstreckt und sich der zweite Kanalabschnitt stromabwärts des ersten Kanalabschnitts in Richtung auf die andere der beiden Querseiten erstreckt, und wobei in den beiden Kanalabschnitten jeweils ein Schallabsorber angeordnet ist.

Bei dem erfindungsgemäßen Saugreinigungsgerät weist der Luftauslasskanal, über den die vom Saugaggregat eingesaugte Saugluft wieder abgegeben werden kann, einen ersten Kanalabschnitt auf, der sich ausgehend von einem Auslassbereich des Saugaggregats in Richtung auf eine der beiden Querseiten des Gehäusekörpers erstreckt, und einen zweiten Kanalabschnitt, der stromabwärts des ersten Kanalabschnitts angeordnet ist und sich in Richtung der anderen der beiden Querseiten des Gerätekörpers erstreckt. Der erste Kanalabschnitt kann sich beispielsweise ausgehend vom Auslassbereich des Saugaggregats in Richtung auf die erste Querseite erstrecken und der zweite Kanalabschnitt kann sich in Richtung auf die zweite Querseite erstrecken. Bezogen auf die Strömungsrichtung der Luft erstrecken sich somit die beiden Kanalabschnitte in einander entgegengerichtete Richtungen. Dies erlaubt es, den Auslasskanal insgesamt mit einer beträchtlichen Länge auszustatten, wobei unter der Wirkung der im ersten Kanalabschnitt und im zweiten Kanalabschnitt angeordneten Schallabsorber eine beträchtliche Reduzierung der Geräuschemission erzielt werden kann und das Saugreinigungsgerät eine kompakte Bauform aufweisen kann.

Günstig ist es, wenn die Länge des ersten Kanalabschnitts mindestens 50% der Länge des Saugreinigungsgeräts entspricht. Unter der Länge des Saugreinigungsgeräts wird hierbei der Abstand zwischen den beiden Querseiten verstanden.

Von besonderem Vorteil ist es, wenn die Länge des ersten Kanalabschnitts mindestens 60% der Länge des Saugreinigungsgeräts entspricht, beispielsweise mindestens 66% der Länge des Saugreinigungsgeräts.

Die Länge des zweiten Kanalabschnitts entspricht bevorzugt mindestens 50% der Länge des Saugreinigungsgeräts, insbesondere mindestens 60% der Länge des Saugreinigungsgeräts, beispielsweise 66% der Länge des Saugreinigungsgeräts.

Die Breite des ersten Kanalabschnitts entspricht bei einer vorteilhaften Ausgestaltung der Erfindung mindestens 50% der Breite des Saugreinigungsgeräts. Unter der Breite des Saugreinigungsgeräts wird hierbei der Abstand zwischen den beiden Längsseiten des Saugreinigungsgeräts verstanden. Der erste Kanalabschnitt weist somit eine beträchtliche Breite auf. Dadurch können innerhalb des ersten Kanalabschnitts Strömungsverluste geringgehalten werden und es kann eine starke Schallabsorption erzielt werden.

Insbesondere kann vorgesehen sein, dass die Breite des ersten Kanalabschnitts mindestens 70% der Breite des Saugreinigungsgeräts entspricht, beispielsweise mindestens 80% der Breite des Saugreinigungsgeräts.

Die Breite des zweiten Kanalabschnitts entspricht bevorzugt mindestens 50% der Breite des Saugreinigungsgeräts. Dadurch können innerhalb des zweiten Kanalabschnitts Strömungsverluste geringgehalten werden und es kann eine starke Schallabsorption werden.

Insbesondere kann vorgesehen sein, dass die Breite des zweiten Kanalabschnitts mindestens 70% der Breite des Saugreinigungsgeräts entspricht, beispielsweise mindestens 80% der Breite des Saugreinigungsgeräts.

Die Höhe des ersten Kanalabschnitts beträgt bei einer bevorzugten Ausgestaltung der Erfindung maximal 25% der Breite des ersten Kanalabschnitts. Es hat sich gezeigt, dass trotz der verhältnismäßig geringen Höhe des ersten Kanalabschnitts verglichen mit dessen Breite Strömungsverluste geringgehalten werden können, dass aber gleichzeitig mittels des im ersten Kanalabschnitt angeordneten Schallabsorbers eine sehr wirksame Geräuschreduzierung erzielt werden kann.

Die Höhe des ersten Kanalabschnitts beträgt vorzugsweise maximal 15% der Breite des ersten Kanalabschnitts.

Die Höhe des zweiten Kanalabschnitts beträgt vorzugsweise maximal 25% der Breite des zweiten Kanalabschnitts, insbesondere maximal 15% der Breite des zweiten Kanalabschnitts. Eine derartige Ausgestaltung des zweiten Kanalabschnitts ermöglicht ebenfalls eine sehr wirksame Geräuschreduzierung, wobei Strömungsverluste geringgehalten werden können.

Von besonderem Vorteil ist es, wenn der im ersten Kanalabschnitt angeordnete Schallabsorber als erste Schallabsorbermatte ausgestaltet ist, die sich über mindestens 70% der Länge und über mindestens 80% der Breite des ersten Kanalabschnitts erstreckt und deren Dicke 20% bis 60% der Höhe des ersten Kanalabschnitts beträgt, und wenn der im zweiten Kanalabschnitt angeordnete Schallabsorber als zweite Schallabsorbermatte ausgestaltet ist, die sich über mindestens 70% der Länge und mindestens 80% der Breite des zweiten Kanalabschnitts erstreckt und deren Dicke 20% bis 60% der Höhe des zweiten Kanalabschnitts beträgt. Eine derartige Ausgestaltung der in den beiden Kanalabschnitten angeordneten Schallabsorber ermöglicht eine weitere Verbesserung der Geräuschreduzierung. Insbesondere Strömungsgeräusche der Luft können dadurch sehr geringgehalten werden.

Die erste Schallabsorbermatte und die zweite Schallabsorbermatte können beispielsweise aus Melaminharzschaum bestehen.

Bei einer besonders kompakten Ausgestaltung des erfindungsgemäßen Saugreinigungsgeräts ist der zweite Kanalabschnitt unmittelbar über dem ersten Kanalabschnitt angeordnet. Dadurch kann die Bauform des Saugreinigungsgeräts besonders gering gehalten werden.

Insbesondere kann vorgesehen sein, dass zwischen dem ersten Kanalabschnitt und dem zweiten Kanalabschnitt eine Trennwand angeordnet ist, die eine Deckenwand des ersten Kanalabschnitts und eine Bodenwand des zweiten Kanalabschnitts definiert.

Bevorzugt sind die Schallabsorber an der Trennwand angeordnet.

Zur Festlegung der Schallabsorber können im ersten Kanalabschnitt und im zweiten Kanalabschnitt Halteelemente angeordnet sein. Als Halteelemente kommen vorzugsweise Halterippen zum Einsatz, die sich in Längsrichtung der Kanalabschnitte erstrecken.

Bei einer vorteilhaften Ausgestaltung der Erfindung schließt sich an den zweiten Kanalabschnitt ein dritter Kanalabschnitt des Luftauslasskanals an, wobei sich der dritte Kanalabschnitt bis zum Luftauslass des Gerätekörpers erstreckt und im dritten Kanalabschnitt ein Luftauslassfilter angeordnet ist. Mithilfe des Luftauslassfilters kann unmittelbar stromaufwärts des Luftauslasses eine Vergleichmäßigung der Luftströmung erzielt werden. Dies wiederum ermöglicht es, die beim Durchströmen des Luftauslasses entstehenden Luftauslassgeräusche geringzuhalten. Darüber hinaus können mithilfe des mindestens einen Luftauslassfilters Schmutzpartikel zurückgehalten werden, die von der Luft mitgeführt werden. Hierbei kann es sich beispielsweise um Kohlestaubpartikel handeln, die von einem elektrischen Antriebsmotor des Saugaggregats verursacht werden.

Insbesondere kann vorgesehen sein, dass mindestens ein Luftauslassfilter in Form eines HEPA-Filters (high efficiency particulate air filter) ausgebildet ist. HEPA-Filter sind hoch effiziente Luftfilter, die nicht nur Staub sondern beispielsweise auch Hausstaubmilben und Schimmel ausfiltern.

Der Luftauslass ist bevorzugt in Form von mehreren Luftauslassschlitzen ausgestaltet, die bei einem bestimmungsgemäßen Gebrauch des Saugreinigungsgeräts in Richtung auf eine Stellfläche des Saugreinigungsgeräts gerichtet ist. Die über die Luftauslassschlitze aus dem Gerätekörper heraustretende Luft ist bei einer derartigen Ausgestaltung der Erfindung auf eine Stellfläche gerichtet, auf der das Saugreinigungsgerät während eines bestimmungsgemäßen Gebrauchs aufsteht, beispielsweise eine Bodenfläche. Dies hat unter anderem den Vorteil, dass ein Benutzer des Saugreinigungsgeräts von der austretenden Luft praktisch nicht beeinträchtigt wird.

Eine besonders kompakte Bauform bei gleichzeitig geringer Geräuschemission wird bei einer vorteilhaften Ausgestaltung der Erfindung dadurch erzielt, dass der Auslassbereich des Saugaggregats, vorzugsweise das komplette Saugaggregat, zu einer geometrischen Mittelebene des Saugreinigungsgeräts versetzt angeordnet ist, wobei die Mittelebene mittig zwischen der ersten Querseite und der zweiten Querseite positioniert ist. Zumindest der Auslassbereich des Saugaggregats, vorzugsweise das komplette Saugaggregat, ist bei einer derartigen Ausgestaltung im Gerätekörper außermittig angeordnet. Dies erlaubt es, den vom Auslassbereich des Saugaggregats ausgehenden ersten Kanalabschnitt des Luftauslasskanals mit einer Länge auszubilden, die deutlich größer ist als die halbe Länge des Saugreinigungsgeräts.

Der Auslassbereich des Saugaggregats, vorzugsweise das komplette Saugaggregat, kann beispielsweise in Richtung auf die zweite Querseite versetzt zur Mittelebene angeordnet sein.

Alternativ oder ergänzend zu einer zur Mittelebene versetzten Anordnung des Auslassbereichs des Saugaggregats, insbesondere des kompletten Saugaggregats, kann vorgesehen sein, dass das Saugaggregat relativ zur Mittelebene in Richtung auf die zweite Querseite geneigt ist. Dies ermöglicht eine besonders kompakte Bauform des Saugreinigungsgeräts, wobei der erste Kanalabschnitt des Luftauslasskanals eine beträchtliche Länge aufweisen kann.

Die nachfolgende Beschreibung einer vorteilhaften Ausführungsform der Erfindung dient im Zusammenhang mit der Zeichnung der näheren Erläuterung. Es zeigen:
- Figur 1:: eine Längsschnittansicht eines Saugreinigungsgeräts;
- Figur 2:: eine Schnittansicht des Saugreinigungsgeräts entlang der Linie 2-2 in Figur 1;
- Figur 3:: eine Schnittansicht des Saugreinigungsgeräts entlang der Linie 3-3 in Figur 1.

In der Zeichnung ist eine vorteilhafte Ausführungsform eines erfindungsgemäßen Saugreinigungsgeräts schematisch dargestellt und insgesamt mit dem Bezugszeichen 10 belegt.

Das Saugreinigungsgerät 10 weist einen Gerätekörper 12 auf, der entlang einer in den Figuren 2 und 3 veranschaulichten Stellfläche 14 verfahren werden kann. Zu diesem Zweck weist der Gerätekörper 12 zwei Laufräder 16, 18 und zwei Laufrollen 20, 22 auf.

Der Gerätekörper 12 umfasst einen Sauggutbehälter 24, an dem die Laufräder 16, 18 und die Laufrollen 20, 22 drehbar gelagert sind, sowie einen Saugkopf 26, der auf dem Sauggutbehälter 24 angeordnet ist.

Der Gerätekörper 12 weist eine erste Längsseite 28 und eine der ersten Längsseite 28 gegenüberliegende zweite Längsseite 30 auf, die über eine erste Querseite 32 und eine der ersten Querseite 32 gegenüberliegende zweite Querseite 34 miteinander verbunden sind. An der ersten Querseite 32 ist ein Saugeinlass 36 angeordnet, der in der beispielhaft dargestellten Ausführungsform unmittelbar in einen Aufnahmeraum 38 des Sauggutbehälters 24 einmündet.

Der Saugkopf 26 weist ein Saugaggregat 40 auf, das mit dem Aufnahmeraum 38 in Strömungsverbindung steht, wobei dem Saugaggregat 40 eine Filtereinrichtung 22 vorgelagert ist. Mittels des Saugaggregats 40 kann der Aufnahmeraum 38 mit einer Saugströmung beaufschlagt werden, so dass mit Sauggut beladene Saugluft über den Saugeinlass 36 in den Aufnahmeraum 38 eingesaugt werden kann.

Das Saugaggregat 40 weist einen elektrischen Antriebsmotor 44 auf sowie ein Sauggebläse 46, das vom Antriebsmotor 44 um eine Gebläseachse 48 in Drehung versetzt werden kann zur Erzeugung des Saugstroms. Der Antriebsmotor 44 ist in seinem dem Aufnahmeraum 38 abgewandten Endbereich von einem Auslassbereich des Saugaggregats 40 umgeben. An den Auslassbereich 50 schließt sich ein Luftauslasskanal 52 an, über den die eingesaugte Saugluft, nachdem das von ihr mitgeführte Sauggut mit Hilfe der Filtereinrichtung 42 getrennt wurde, einem an der zweiten Querseite 34 angeordneten Luftauslass 54 zugeführt werden kann, über den die Saugluft vom Gerätekörper 12 in einen Außenraum abgegeben werden kann.

Der Luftauslasskanal 52 weist einen ersten Kanalabschnitt 56 auf, der sich in Stömungsrichtung der Saugluft an den Auslassbereich 50 anschließt und sich in Richtung auf die erste Querseite 32 erstreckt. Stromabwärts des ersten Kanalabschnitts 56 weist der Luftauslasskanal 52 einen zweiten Kanalabschnitt 58 auf, der sich in Richtung auf die zweite Querseite 34 erstreckt und an den sich in Strömungsrichtung der Saugluft ein dritter Kanalabschnitt 60 anschließt, der sich bis zum Luftauslass 54 erstreckt und in dem ein Luftauslassfilter 62 angeordnet ist, das in der dargestellten Ausführungsform als HEPA-Filter 64 ausgebildet ist und das dem Luftauslass 54 unmittelbar vorgelagert ist.

Der Luftauslass 54 ist in Form von Luftauslassschlitzen 66 ausgestaltet, die bei einem bestimmungsgemäßen Gebrauch des Saugreinigungsgeräts in Richtung auf die Stellfläche 14 gerichtet sind, so dass die über die Luftauslassschlitze 66 austretende Saugluft auf die Stellfläche 14 gerichtet ist.

Der Gerätekörper 12 weist eine senkrecht zur Stellfläche 14 ausgerichtete Mittelebene 68 auf, die mittig zwischen der ersten Querseite 32 und der zweiten Querseite 34 angeordnet ist. Das Saugaggregat 40 ist in Richtung auf die zweite Querseite 34 versetzt zur Mittelebene 48 angeordnet und relativ zur Mittelebene 48 in Richtung auf die zweite Querseite 30 geneigt.

Der erste Kanalabschnitt 56 erstreckt sich ausgehend von dem zur Mittelebene 68 versetzt angeordneten Auslassbereich 50 des Saugaggregats 40 über mehr als die halbe Länge des Saugreinigungsgeräts 10 in Richtung auf die erste Querseite 32. Die Länge des ersten Kanalabschnitts 56 beträgt daher mehr als 50% der Länge des Saugreinigungsgeräts 10. Unter der Länge des Saugreinigungsgeräts wird hierbei der Abstand zwischen der ersten Querseite 32 und der zweiten Querseite 34 verstanden.

Der zweite Kanalabschnitt 58 ist unmittelbar oberhalb des ersten Kanalabschnitts 58 angeordnet und erstreckt sich ebenfalls über mehr als die halbe Länge des Saugreinigungsgeräts 10. Zwischen dem ersten Kanalabschnitt 56 und dem zweiten Kanalabschnitt 58 ist eine Trennwand 70 angeordnet, die eine Deckenwand des ersten Kanalabschnitts 56 und eine Bodenwand des zweiten Kanalabschnitts 58 ausbildet.

Sowohl der erste Kanalabschnitt 56 als auch der zweite Kanalabschnitt 58 erstreckt sich im Wesentlichen über die gesamte Breite des Saugreinigungsgeräts 10. Dies wird insbesondere aus den Figuren 2 und 3 deutlich. Unter der Breite des Saugreinigungsgeräts 10 wird hierbei der Abstand zwischen der ersten Längsseite 28 und der zweiten Längsseite 30 verstanden.

Die Höhe des ersten Kanalabschnitts 56 beträgt in der dargestellten Ausführungsform etwa 10% der Breite des ersten Kanalabschnitts, und die Höhe des zweiten Kanalabschnitts 58 beträgt in der dargestellten Ausführungsform etwa 10% der Breite des zweiten Kanalabschnitts 58.

Im ersten Kanalabschnitt 56 ist ein erster Schallabsorber 72 in Form einer ersten Schallabsorbermatte 74 angeordnet, die mit Hilfe von ersten Halterippen 76 an der dem ersten Kanalabschnitt 56 zugewandten Unterseite der Trennwand 70 gehalten sind. In entsprechender Weise ist im zweiten Kanalabschnitt 58 ein zweiter Schallabsorber 78 angeordnet in Form einer zweiten Schallabsorbermatte 80, die mit Hilfe von zweiten Halterippen 82 an der dem zweiten Kanalabschnitt 58 zugewandten Oberseite der Trennwand 70 gehalten ist.

Die erste Schallabsorbermatte besteht aus Melaminharzschaum und erstreckt sich über etwa 80% der Länge und über etwa 90% der Breite des ersten Kanalabschnitts 56. Die Dicke der ersten Schallabsorbermatte beträgt etwa 40% der Höhe des ersten Kanalabschnitts 56.

Die zweite Schallabsorbermatte besteht ebenfalls aus Melaminharzschaum und erstreckt sich über etwa 90% der Länge des zweiten Kanalabschnitts 58 und über etwa 90% der Breite des zweiten Kanalabschnitts 58. Die Dicke der zweiten Schallabsorbermatte 80 beträgt etwa 40% der Höhe des zweiten Kanalabschnitts 58.

Der Luftauslasskanal 52 weist somit insgesamt eine Länge auf, die die Länge des Saugreinigungsgeräts 10 überschreitet, wobei der erste Kanalabschnitt 56 und die zweite Kanalabschnitt 58 sich praktisch über die gesamte Breite des Saugreinigungsgeräts 10 erstrecken und eine verhältnismäßig geringe Höhe aufweisen. Unter der Wirkung der großflächigen und dicken Schallabsorbermatten 74, 80 und der beträchtlichen Längen der beiden Kanalabschnitte 56, 78 wird eine sehr effektive Geräuschreduzierung erzielt. Insbesondere Strömungsgeräusche der Luft können sehr geringgehalten werden. Das unmittelbar stromaufwärts des Luftauslasses 54 angeordnete Luftauslassfilter 62 ermöglicht es nicht nur, dass Schmutzpartikel, beispielsweise Kohlestaubpartikel, zurückgehalten werden können, die von der Luft mitgeführt werden, sondern mittels des Lufauslassfilters 62 kann unmittelbar stromaufwärts des Luftauslasses 54 eine Vergleichmäßigung der Luftströmung erzielt werden. Dadurch können die beim Durchströmen des Luftauslasses 54 entstehenden Luftauslassgeräusche sehr geringgehalten werden.

Zur Energieversorgung des elektrischen Antriebsmotors 44 weist das Saugreinigungsgerät 10 in der beispielhaft dargestellten Ausführungsform eine wiederaufladbare Batterie 84 auf, die von einer Batterieaufnahme 86 aufgenommen wird. Die Batterieaufnahme 86 ist in Form einer Ausnehmung 88 des Saugkopfes 26 ausgestaltet ist, die an einer Oberseite 90 des Saugkopfs 26 offen ist, so dass die Batterie 84 von oben in die Batterieaufnahme 86 eingesetzt und bei Bedarf der Batterieaufnahme 86 wieder entnommen werden kann.

Wie bereits erwähnt, kann der Aufnahmeraum 38 mit Hilfe des Saugaggregats 40 mit einer Saugströmung beaufschlagt werden. Am Saugeinlass 36 kann in üblicher Weise ein Saugschlauch angeschlossen werden, so dass über den Saugschlauch und den Saugeinlass 36 mit Sauggut beladene Saugluft in den Aufnahmeraum 38 eingesaugt werden kann. Das Sauggut kann mittels der Filtereinrichtung 42 von der Saugluft getrennt werden, und die Saugluft kann vom Saugaggregat 40 über den Luftauslasskanal 52 und den Luftauslass 54 in den Außenraum abgegeben werden. Auftretende Strömungs- und Luftauslassgeräusche können hierbei sehr geringgehalten werden. Das Saugreinigungsgerät 10 weist daher eine sehr geringe Geräuschemission auf und zeichnet sich gleichzeitig durch eine kompakte Bauform aus, die dem Benutzer die Handhabung des Saugreinigungsgeräts 10 erleichtert.

## Patentansprüche

1. Saugreinigungsgerät mit einem Gerätekörper (12), der einen Sauggutbehälter (24) mit einem Aufnahmeraum (38) für Sauggut und einen auf dem Sauggutbehälter (24) angeordneten Saugkopf (26) mit einem Saugaggregat (40) aufweist, das über mindestens eine Filtereinrichtung (42) mit dem Aufnahmeraum (38) in Strömungsverbindung steht zur Erzeugung einer Saugströmung, wobei der Geräteköper (12) eine erste Längsseite (28) und eine zweite Längsseite (30) aufweist, die über eine erste Querseite (32) und eine zweite Querseite (34) miteinander verbunden sind, wobei an der ersten Querseite (32) ein Saugeinlass (36) angeordnet ist, der mit dem Aufnahmeraum (38) in Strömungsverbindung steht, und wobei das Saugaggregat (40) über einen Luftauslasskanal (42) mit einem an der zweiten Querseite (34) angeordneten Luftauslass (54) in Strömungsverbindung steht, **dadurch gekennzeichnet, dass** der Luftauslasskanal (52) einen ersten und einen zweiten Kanalabschnitt (56, 58) aufweist, wobei sich der erste Kanalabschnitt (56) ausgehend von einem Auslassbereich (50) des Saugaggregats (40) in Richtung auf eine der beiden Querseiten (32, 34) erstreckt und sich der zweite Kanalabschnitt (58) stromabwärts des ersten Kanalabschnitts (56) in Richtung auf die andere der beiden Querseiten (32, 34) erstreckt, und wobei in den beiden Kanalabschnitten (56, 58) jeweils ein Schallabsorber (72, 78) angeordnet ist.

2. Saugreinigungsgerät nach Anspruch 1, **dadurch gekennzeichnet, dass** die Länge des ersten Kanalabschnitts (56) mindestens 50% der Länge des Saugreinigungsgeräts (10) entspricht, insbesondere mindestens 60% der Länge des Saugreinigungsgeräts.

3. Saugreinigungsgerät nach Anspruch 1 oder 2, **dadurch gekennzeichnet, dass** die Länge des zweiten Kanalabschnitts (58) mindestens 50% der Länge des Saugreinigungsgeräts (10) entspricht, insbesondere mindestes 60% der Länge des Saugreinigungsgeräts (10).

4. Saugreinigungsgerät nach einem der voranstehenden Ansprüche, **dadurch gekennzeichnet, dass** die Breite des ersten Kanalabschnitts (56) mindestens 50% der Breite des Saugreinigungsgeräts (10) entspricht, insbesondere mindestens 70% der Breite des Saugreinigungsgeräts (10).

5. Saugreinigungsgerät nach einem der voranstehenden Ansprüche, **dadurch gekennzeichnet, dass** die Breite des zweiten Kanalabschnitts (58) mindestens 50% der Breite des Saugreinigungsgeräts (10) entspricht, insbesondere mindestens 70% der Breite des Saugreinigungsgeräts (10).

6. Saugreinigungsgerät nach einem der voranstehenden Ansprüche, **dadurch gekennzeichnet, dass** die Höhe des ersten Kanalabschnitts (56) maximal 25% der Breite des ersten Kanalabschnitts (56) beträgt, insbesondere maximal 15% der Breite des ersten Kanalabschnitts (56).

7. Saugreinigungsgerät nach einem der voranstehenden Ansprüche, **dadurch gekennzeichnet, dass** die Höhe des zweiten Kanalabschnitts (58) maximal 25% der Breite des zweiten Kanalabschnitts (58) beträgt, insbesondere maximal 15% der Breite des zweiten Kanalabschnitts (58).

8. Saugreinigungsgerät nach einem der voranstehenden Ansprüche, **dadurch gekennzeichnet, dass** der im ersten Kanalabschnitt (56) angeordnete Schallabsorber (72) als erste Schallabsorbermatte (74) ausgestaltet ist, die sich über mindestens 70% der Länge und über mindestens 80% der Breite des ersten Kanalabschnitts (56) erstreckt, und deren Dicke 20% bis 60% der Höhe des ersten Kanalabschnitts (56) beträgt, und dass der im zweiten Kanalabschnitt (58) angeordnete Schallabsorber (78) als zweite Schallabsorbermatte (80) ausgestaltet ist, die sich über mindestens 70% der Länge und über mindestens 80% der Breite des zweiten Kanalabschnitts (58) erstreckt, und deren Dicke 20% bis 60% der Höhe des zweiten Kanalabschnitts (58) beträgt.

9. Saugreinigungsgerät nach einem der voranstehenden Ansprüche,
**dadurch gekennzeichnet, dass** der zweite Kanalabschnitt (58) unmittelbar über dem ersten Kanalabschnitt (56) angeordnet ist.

10. Saugreinigungsgerät nach Anspruch 9, **dadurch gekennzeichnet, dass** zwischen dem ersten Kanalabschnitt (56) und dem zweiten Kanalabschnitt (58) eine Trennwand (70) angeordnet ist, die eine Deckenwand des ersten Kanalabschnitts (56) und eine Bodenwand des zweiten Kanalabschnitts (58) definiert.

11. Saugreinigungsgerät nach Anspruch 10, **dadurch gekennzeichnet, dass** die Schallabsorber (72, 78) an der Trennwand (70) angeordnet sind.

12. Saugreinigungsgerät nach einem der voranstehenden Ansprüche,
**dadurch gekennzeichnet, dass** sich an den zweiten Kanalabschnitt (58) ein dritter Kanalabschnitt (60) des Luftauslasskanals (52) anschließt, wobei sich der dritte Kanalabschnitt (60) bis zum Luftauslass (54) erstreckt und im dritten Kanalabschnitt (60) ein Luftauslassfilter (62) angeordnet ist.

13. Saugreinigungsgerät nach einem der voranstehenden Ansprüche,
**dadurch gekennzeichnet, dass** der Luftauslass (54) in Form von mehreren Luftauslassschlitzen (66) ausgestaltet ist, die bei einem bestimmungsgemäßen Gebrauch des Saugreinigungsgeräts (10) in Richtung auf eine Stellfläche (14) des Saugreinigungsgeräts (10) gerichtet sind.

14. Saugreinigungsgerät nach einem der voranstehenden Ansprüche,
**dadurch gekennzeichnet, dass** der Auslassbereich (50) des Saugaggregats (40) zu einer geometrischen Mittelebene (68) des Saugreinigungsgeräts (10) versetzt angeordnet ist, wobei die Mittelebene (68) mittig zwischen der ersten Querseite (32) und der zweiten Querseite (34) angeordnet ist.

15. Saugreinigungsgerät nach Anspruch 14, **dadurch gekennzeichnet, dass** das Saugaggregat (40) relativ zur Mittelebene (68) in Richtung auf die zweite Querseite (34) geneigt ist.
